# EUROPÄISCHE PATENTSCHRIFT

(11) **EP 1 828 594 B1**
(45) Veröffentlichungstag und Bekanntmachung des Hinweises auf die Patenterteilung: **07.10.2015**
(21) Anmeldenummer: 05807953.4
(22) Anmeldetag: 07.10.2005
(51) Int. Cl.: F02M 61/14

(54) **BRENNSTOFFEINSPRITZVENTIL**
FUEL INJECTION VALVE
SOUPAPE D'INJECTION DE COMBUSTIBLE

(30) Priorität: 17.12.2004 DE 102004060983
(43) Veröffentlichungstag der Anmeldung: 05.09.2007
(73) Patentinhaber: Robert Bosch GmbH, 70442 Stuttgart (DE)
(72) Erfinder: SCHEFFEL, Martin, 71665 Vaihingen (DE); GERESCHER, Christina, 71679 Asperg (DE)
(74) Vertreter: Körfer, Thomas
(86) Internationale Anmeldenummer: PCT/EP2005/055094
(87) Internationale Veröffentlichungsnummer: WO 2006/063880

(56) Entgegenhaltungen:
- EP-A- 0 716 226
- DE-A1- 10 338 715
- DE-B- 1 257 486
- US-A1- 2002 108 223
- US-A1- 2002 148 446
- US-A1- 2004 124 276

## Beschreibung

### Stand der Technik

Die Erfindung geht aus von einem Brennstoffeinspritzventil mit einer Auflagefläche auf einer Schulterfläche in einer Aufnahmebohrung im Zylinderkopf nach der Gattung des Anspruchs 1.

Aus der nicht vorveröffentlichten Druckschrift DE 103 38 715 A1 ist ein Ausgleichselement zur Lagerung eines Brennstoffeinspritzventils in einem Zylinderkopf bekannt, das ringförmig ausgebildet ist und zwischen einem Ventilgehäuse des Brennstoffeinspritzventils und einer Wandung einer Aufnahmebohrung des Zylinderkopfes angeordnet ist. Das Ausgleichselement weist zumindest zwei Schenkel auf, welche sich an dem Brennstoffeinspritzventil und dem Zylinderkopf abstützen.

Nachteilig dabei ist, daß ein zusätzliches Teil bei der Endmontage des Brennstoffeinspritzventils in den Zylinderkopf verbaut werden muß. Hohe axiale Kräfte, die auf das eingebaute Brennstoffeinspritzventil und somit auf das Ausgleichselement wirken, können eine Sicke dadurch verursachen, daß das Ausgleichselement sich in die Wandung der Aufnahmebohrung im Zylinderkopf eingeprägt. Eine solche Einprägung des Ausgleichselementes erschwert den Toleranzausgleich, wenn ein neues Brennstoffeinspritzventil in die Aufnahmebohrung des Zylinderkopfes eingewechselt wird, da sich eine Schulter eines Ventilgehäuses in der Sicke verkanten kann.

Nachteilig bei der oben genannten Druckschrift ist insbesondere, daß sich keine kompakte Bauform ergibt, da ein zusätzliches Teil, das die Funktionalität des Toleranzausgleichs eventuell behindert, eingebaut wird und durch den Einbau auch zusätzliche Kosten verursacht.

Weiterhin ist aus der Druckschrift US 2004/0124276 A1 ein Brennstoffeinspritzventil für die Brennstoffdirekteinspritzung in eine Verbrennungskammer bekannt, in der eine Dichtung den Spalt zwischen dem Brennstoffeinspritzventil und dem Zylinderkopf abdichtet. Außerdem ist eine Antihaftbeschichtung in dem ringförmigen Spalt zwischen dem Düsenkörper des Brennstoffeinspritzventils und der Wand des Zylinderkopfs aufgetragen, die je nachdem ob sie eine feste, zähflüssige oder flüssige Konsistenz hat, den ganzen Spalt ausfüllt und dafür sorgt, dass kein Brennkraftstoff eindringen und dort verbrennen kann, oder ein Eindringen und Verbrennen des Brennkraftstoffs nicht dazu führt, dass durch die Verbrennung Teile des Brennstoffeinspritzventils und der Wand des Zylinderkopfes miteinander durch Verkohlung eine feste Verbindung eingehen, die den Ausbau des Brennstoffeinspritzventils erschwert. Vorteilhafterweise müssen beim Ausbau des Brennstoffeinspritzventils keine derart hohen Kräfte aufgebracht werden, als dass sich Sicken an den abströmseitigen Schulterflächen bilden würden. Weiterhin weist das Brennstoffeinspritzventil einen konisch ausgeformten Übergang zwischen Ventilgehäuse und Düsenkörper auf. Damit die Aufnahmebohrung im Zylinderkopf das Ventilgehäuse aufnehmen kann, ist diese ebenfalls konisch ausgeformt.

Nachteilig an der oben genannten Druckschrift ist, dass Fertigungstoleranzen im Ventilkörper und der Aufnahmebohrung in bisher bekannten abströmseitigen Schulterflächen dazu führen können, dass das Brennstoffeinspritzventil nur unter Aufbringung einer hohen Kraft ausgerichtet werden kann, die dazu führt, dass Sicken in der abströmseitigen Schulterfläche entstehen können, die dazu führen, dass durch einen Tausch des alten Brennstoffeinspritzventils sich das Neue nichtmehr ausrichten lässt.

Aus der Druckschrift US2002/148446 A ist ein Brennstoffeinspritzventil mit einem Ventilgehäuse, wobei das Ventilgehäuse zumindest eine abströmseitige erste Schulterfläche aufweist, die auf einer zweiten Schulterfläche einer Aufnahmenbohrung in einem Zylinderkopf anliegt, wobei durch die Schulterflächen eine Auflagefläche definiert ist.

### Vorteile der Erfindung

Ein Vorteil der Erfindung besteht darin, daß die Auflagefläche zwischen einer abströmseitigen Schulterfläche eines Ventilgehäuses und einer Schulterfläche einer Aufnahmebohrung eines Zylinderkopfes so gestaltet ist, daß ein ausgetauschtes Brennstoffeinspritzventil, dessen Ventilgehäuse eine abströmseitige Schulterfläche aufweist, die ebenfalls an die Geometrie der Schulterfläche der Aufnahmebohrung im Zylinderkopf formschlüssig anliegt, ohne Probleme in die Aufnahmebohrung im Zylinderkopf einsetzbar ist. Ein Schwenken des neu eingesetzten Brennstoffeinspritzventils in der Aufnahmebohrung des Zylinderkopfs zum Toleranzausgleich ist dabei möglich, ohne daß das neu eingesetzte Brennstoffeinspritzventil auf der Schulterfläche der Aufnahmebohrung im Zylinderkopf durch Verkanten eine Sicke hinterläßt.

Des weiteren ist es von Vorteil, daß auf die Anbauteile Stützring und Stützblech verzichtet werden kann, wenn die Schulterfläche der Aufnahmebohrung des Zylinderkopfes im Bereich der Auflagefläche und die abströmseitige Schulterfläche des Ventilgehäuses gemäß Anspruch 1 gestaltet ist. Dabei ist die konkave bzw. die konvexe Gegenfläche zu der Schulterfläche der Aufnahmebohrung des Zylinderkopfes im Ventilgehäuse nachzubilden. Dies hat den Vorteil, daß das Brennstoffeinspritzventil zum Toleranzausgleich geschwenkt werden kann, ohne daß ein Verkanten des Ventilgehäuses an der Schulterfläche der Aufnahmebohrung auftritt.

Ein weiterer Vorteil besteht darin, daß sich die Anzahl der zwischen Brennstoffeinspritzventil und Räiltasse erforderlichen Dichtstellen zulaufseitig auf eine Dichtstelle reduziert.

### Zeichnung

Ausführungsbeispiele der Erfindung sind in der Zeichnung vereinfacht dargestellt und in der nachfolgenden Beschreibung näher erläutert. Es zeigen:
- Fig. 1: eine schematische Gesamtansicht eines Brennstoffeinspritzventils, das mit einem bekannten Ausgleichselement in einen Zylinderkopf einer Brennkraftmaschine eingebaut ist;
- Fig. 2: einen schematischen Teilschnitt eines ersten Ausführungsbeispiels eines erfindungsgemäßen Brennstoffeinspritzventils, das in einen Zylinderkopf eingebaut ist;
- Fig. 3: einen schematischen Teilschnitt eines zweiten Ausführungsbeispiels eines erfindungsgemäßen Brennstoffeinspritzventils, das in einen Zylinderkopf eingebaut ist;
- Fig. 4: eine beispielhafte Darstellung der durch Auflagekräfte verursachten Verformung der abstützenden Schulterfläche in einer Aufnahmebohrung eines Zylinderkopfes;
- Fig. 5: einen schematischen Teilschnitt eines dritten Ausführungsbeispiels eines erfindungsgemäßen Brennstoffeinspritzventils, das in einen Zylinderkopf eingebaut ist und
- Fig. 6: eine beispielhafte Darstellung der durch Auflagekräfte eines erfindungsgemäßen Brennstoffeinspritzventils gemäß des dritten Ausführungsbeispiels verursachten Verformung der abstützenden Schulterfläche in einer Aufnahmebohrung des Zylinderkopfes.

### Beschreibung der Ausführungsbeispiele

Fig. 1 zeigt eine schematisierte und vereinfachte Ansicht eines Brennstoffeinspritzsystems 1, welches ein Brennstoffeinspritzventil 2 umfaßt, das in eine Aufnahmebohrung 3 eines Zylinderkopfes 4 einer Brennkraftmaschine eingebracht ist.

Das Brennstoffeinspritzventil 2 ist dabei in Form eines direkt einspritzenden Brennstoffeinspritzventils 2 ausgeführt, das zum direkten Einspritzen von Brennstoff in einen Brennraum der nicht weiter dargestellten gemischverdichtenden, fremdgezündeten Brennkraftmaschine dienen kann. Das Brennstoffeinspritzventil 2 weist an einem zulaufseitigen Ende 5 eine Steckverbindung zu einer Brennstoffverteilerleitung 6 auf, die durch eine Dichtung 7 zwischen der Brennstoffverteilerleitung 6 und einem Zuleitungsstutzen 8 des Brennstoffeinspritzventils 2 abgedichtet ist. Das Brennstoffeinspritzventil 2 verfügt über einen elektrischen Anschluß 9 für die elektrische Kontaktierung zur Betätigung des Brennstoffeinspritzventils 2. Das Brennstoffeinspritzventil 2 ist zumindest in seinem den Zylinderkopf 4 überragenden Teil mit einer Kunststoffumspritzung 10 versehen, welche auch den elektrischen Anschluß 9 umgibt.

Das Brennstoffeinspritzventil 2 ist durch nicht weiter dargestellte Maßnahmen, wie z. B. eine Spannpratze, im Zylinderkopf 4 fixiert und gegen Verdrehen gesichert. In der Aufnahmebohrung 3 ist ein ringförmiges Ausgleichselement 11 zur Zentrierung und Lagerung des Brennstoffeinspritzventils 2 vorgesehen. Statt des ringförmigen Ausgleichselement 11 kann auch ein Stützblech als Anbauteil verbaut sein. Das Ausgleichselement 11 weist dabei einen ungefähr V-förmigen Querschnitt auf und sorgt für einen zuverlässigen Toleranzausgleich des Brennstoffeinspritzventils 2 in allen Freiheitsgraden.

An einem Düsenkörper 12 des Brennstoffeinspritzventils 2 ist eine Dichtung 13, z. B. aus Teflon®, vorgesehen, die das Brennstoffeinspritzventil 2 gegen den Zylinderkopf 4 der Brennkraftmaschine abdichtet.

Brennstoffeinspritzventile 2 werden gewöhnlich starr in den Zylinderkopf 4 von Brennkraftmaschinen eingebaut und durch eine Zwischenhülse, welche das Brennstoffeinspritzventil 2 mit der Brennstoffverteilerleitung 6 verbindet, sowohl fixiert als auch geführt. Laterale Versätze des Brennstoffeinspritzventils 2 können dadurch ausgeglichen werden. Soll das Brennstoffeinspritzventil 2 dagegen ohne Zwischenhülse eingebaut werden, müssen die Toleranzen anders ausgeglichen werden. Zudem reicht es nicht aus, nur seitliche Versätze oder Verkippungen auszugleichen. Auch thermische Veränderungen während des Betriebs der Brennkraftmaschine müssen berücksichtigt werden. Weiterhin ist es wünschenswert, daß ein ausgewechseltes und neu in die Aufnahmebohrung 3 des Zylinderkopfes 4 eingesetztes Brennstoffeinspritzventil 2 keine Sicken 31 (Fig. 4) in der Auflagefläche 24, d.h. in der Schulterfläche 18 der Aufnahmebohrung 3 im Zylinderkopf 4 hinterläßt.

Die oben genannten Anforderungen werden durch die erfindungsgemäß ausgestalteten Schulterflächen 18, 16 der Aufnahmebohrung 3 im Zylinderkopf 4 bzw. der erfindungsgemäßen Ausgestaltung der abströmseitigen Schulterfläche 16 eines Ventilgehäuses 14 gelöst.

Fig. 2 zeigt ein in eine Aufnahmebohrung 3 eines Zylinderkopfes 4 eingebautes Brennstoffeinspritzventil 2 als erstes Ausführungsbeispiel der vorliegenden Erfindung mit einer Schulterfläche 18 der Aufnahmebohrung 3 und mit einer abströmseitigen Schulterfläche 16 des Ventilgehäuses 14. Beide Flächen sind Hyperflächen zweiter Ordnung im dreidimensionalen Raum und weichen von einer ebenen Form ab, wobei die abströmseitige Schulterfläche 16 des Ventilgehäuses 14 so konstruiert ist, daß sie das konkave oder das konvexe Gegenstück zur anliegenden Schulterfläche 18 der Aufnahmebohrung 3 im Zylinderkopf 4 bildet. Das Ventilgehäuse 14 kann bezüglich der Längsachse 26 geschwenkt werden, wodurch ein Toleranzausgleich 32 stattfindet und unnötige Belastungen durch Querkräfte im Material reduziert werden.

Fig. 3 zeigt die Definition eines Neigungswinkels α der abströmseitigen Schulterfläche 16 des Ventilgehäuses 14 bezüglich der Längsachse 26 des Brennstoffeinspritzventils 2, wobei in diesem zweiten Ausführungsbeispiel die Auflagefläche 24, die abströmseitige Schulterfläche 16 des Ventilgehäuses 14 und die Schulterfläche 18 der Aufnahmebohrung 3 des Zylinderkopfes 4 ebene Flächen sind und ein Normalenvektor 27 der Auflagefläche 24 nicht parallel zu der Längsachse 26 des Brennstoffeinspritzventils 2 orientiert ist, wobei sich ebenfalls der Neigungswinkel α der mit der abströmseitigen Schulterfläche 16 zusammenfallenden Auflagefläche 24 bezüglich der Längsachse 26 des Brennstoffeinspritzventils 2 ergibt. Ferner ergibt sich ein Neigungswinkel γ zwischen dem Normalenvektor 27 und der Längsachse 26 des Brennstoffeinspritzventils 2, der kleiner als 45° ist.

Fig. 4 zeigt eine Sicke 31 in der Schulterfläche 18 der Aufnahmebohrung 3 im Zylinderkopf 4, die dann zustande kommen kann, wenn der Neigungswinkel α der abströmseitigen Schulterfläche 16 des Ventilgehäuses 14 bezüglich einer Längsachse 26 des Brennstoffeinspritzventils 2 aufgrund von Toleranzen in der Fertigung etwas größer ist, als ein Neigungswinkel β der Schulterfläche 18 der Aufnahmebohrung 3 im Zylinderkopf 4. Bei einer ausgeprägten Sicke 31 in der Schulterfläche 18 der Aufnahmebohrung 3 im Zylinderkopf 4 kann es dazu kommen, daß ein ausgewechseltes Brennstoffeinspritzventil 2 sich darin festsetzt und somit nicht mehr schwenkbar ist. Dem kann dadurch entgegengewirkt werden, daß der Neigungswinkel α der abströmseitigen Schulterfläche 18 des Ventilgehäuses 14 bezüglich der Längsachse 26 des Brennstoffeinspritzventils 2 kleiner ausgelegt wird als der Neigungswinkel β der Schulterfläche 18 der Aufnahmebohrung 3 bezüglich der Längsachse 26 des Brennstoffeinspritzventils 2. Dies ist in Fig. 5 gezeigt.

Fig. 5 zeigt, daß ein Normalenvektor 28 der abströmseitigen Schulterfläche 16 des Ventilgehäuses 14 und ein Normalenvektor 29 der Schulterfläche 18 der Aufnahmebohrung 3 des Zylinderkopfes 4 nicht parallel zu einander orientiert sind.

Fig. 6 zeigt, daß die Auflagefläche 24 eine Teilfläche 30 der Schulterfläche 18 der Aufnahmebohrung 3 im Zylinderkopf 4 ist, wobei die Teilfläche 30 gegenüber der Schulterfläche 18 der Aufnahmebohrung 3 um einen dritten Neigungswinkel δ geneigt ist.

Kommt es aufgrund der hohen, von oben durch den Druck in der Brennstoffverteilerleitung auf das Brennstoffeinspritzventil 2 einwirkenden Axialkräfte zu einer plastischen Verformung am Zylinderkopf 4, so führt dies nicht zu einer Sicke 31 in der Schulterfläche 18 der Aufnahmebohrung 3, in die sich ein Brennstoffeinspritzventil 2 mit unterschiedlicher Toleranzlage festsetzen kann, da sich auf der Schulterfläche 18 der Aufnahmebohrung 3 im Zylinderkopf 4 durch das Einwirken einer Niederhaltekraft von oben und durch das Einwirken einer Abstützkraft von unten eine Auflagefläche 24 ausbildet, die den Neigungswinkel δ aufweist, der kleiner ist als der Neigungswinkel β der Schulterfläche 18 der Aufnahmebohrung 3 im Zylinderkopf 4.

Die Erfindung ist nicht auf die dargestellten Ausführungsbeispiele beschränkt. Insbesondere ist die Erfindung für beliebige Bauweisen von Brennstoffeinspritzventilen 2, beispielsweise für Brennstoffeinspritzventile 2 zur Einspritzung in den Brennraum einer selbstzündenden Brennkraftmaschine, anwendbar. Alle Merkmale sind dabei beliebig miteinander kombinierbar.

## Patentansprüche

1. Brennstoffeinspritzventil (2) mit einem Ventilgehäuse (14), wobei das Ventilgehäuse (14) zumindest eine abströmseitige erste Schulterfläche (16) aufweist, die auf einer zweiten Schulterfläche (18) einer Aufnahmebohrung (3) in einem Zylinderkopf (4) anliegt, wobei durch die Schulterflächen (16, 18) eine Auflagefläche (24) definiert ist,
**dadurch gekennzeichnet,**
**dass** die Auflagefläche (24) eine Hyperfläche zweiter Ordnung im dreidimensionalen Raum ist,
**dass** ein erster Neigungswinkel (α) der abströmseitigen ersten Schulterfläche (16) des Ventilgehäuses (14) kleiner ist als ein zweiter Neigungswinkel (β) der zweiten , Schulterfläche (18) der Aufnahmebohrung (3) im Zylinderkopf (4), und
**dass** die Auflagefläche (24) eine Teilfläche (30) der zweiten Schulterfläche (18) der Aufnahmebohrung (3) im Zylinderkopf (4) ist, wobei die Teilfläche (30) gegenüber der zweiten Schulterfläche (18) der Aufnahmebohrung (3) im Zylinderkopf (4) um einen Neigungswinkel (δ) geneigt ist.

2. Brennstoffeinspritzventil (2) nach Anspruch 1,
**dadurch gekennzeichnet,**
**dass** ein erster Normalvektor (27) der Auflagefläche (24) nicht parallel zu einer Längsachse (26) des Brennstoffeinspritzventils (2) orientiert ist.

3. Brennstoffeinspritzventil (2) nach Anspruch 2,
**dadurch gekennzeichnet,**
**dass** ein zweiter Normalvektor (28) der abströmseitigen ersten Schulterfläche (16) des Ventilgehäuses (14) und ein dritter Normalvektor (29) der zweiten Schulterfläche (18) der Aufnahmebohrung (3) nicht parallel zu einander orientiert sind.

4. Brennstoffeinspritzventil (2) nach Anspruch 2 oder 3,
**dadurch gekennzeichnet,**
**dass** der Normalvektor (27) der Auflagefläche (24) mit der Längsachse (26) des Brennstoffeinspritzventils (2) einen spitzen Winkel (γ) einschließt, der kleiner als 45° ist.

5. Brennstoffeinspritzventil (2) nach einem der Ansprüche 1 bis 4,
**dadurch gekennzeichnet,**
**dass** die Auflagefläche (24) sphärisch und/oder weitgehend konisch ist.

6. Brennstoffeinspritzventil (2) nach Anspruch 1 oder 5,
**dadurch gekennzeichnet,**
**dass** die Schulterfläche (16) des Ventilgehäuses (14) konkav gewölbt und die Schulterfläche (18) der Aufnahmebohrung (3) im Zylinderkopf (4) konvex gewölbt sind.

## Claims

1. Fuel injection valve (2) having a valve housing (14), wherein the valve housing (14) has at least one outflow-side first shoulder surface (16) which bears against a second shoulder surface (18) of a receiving bore (3) in a cylinder head (4), wherein a support surface (24) is defined by the shoulder surfaces (16, 18),
**characterized**
**in that** the support surface (24) is a second-order hypersurface in three-dimensional space,
**in that** a first angle of inclination (α) of the outflow-side first shoulder surface (16) of the valve housing (14) is smaller than a second angle of inclination (β) of the second shoulder surface (18) of the receiving bore (3) in the cylinder head (4), and
**in that** the support surface (24) is a surface part (30) of the second shoulder surface (18) of the receiving bore (3) in the cylinder head (4), wherein the surface part (30) is inclined by an angle of inclination (δ) with respect to the second shoulder surface (18) of the receiving bore (3) in the cylinder head (4).

2. Fuel injection valve (2) according to Claim 1, **characterized**
**in that** a first normal vector (27) of the support surface (24) is oriented non-parallel with respect to a longitudinal axis (26) of the fuel injection valve (2).

3. Fuel injection valve (2) according to Claim 2, **characterized**
**in that** a second normal vector (28) of the outflow-side first shoulder surface (16) of the valve housing (14) and a third normal vector (29) of the second shoulder surface (18) of the receiving bore (3) are oriented non-parallel with respect to one another.

4. Fuel injection valve (2) according to Claim 2 or 3,
**characterized**
**in that** the normal vector (27) of the support surface (24) encloses an acute angle (γ) of less than 45° with the longitudinal axis (26) of the fuel injection valve (2).

5. Fuel injection valve (2) according to one of Claims 1 to 4,
**characterized**
**in that** the support surface (24) is spherical and/or substantially conical.

6. Fuel injection valve (2) according to Claim 1 or 5,
**characterized**
**in that** the shoulder surface (16) of the valve housing (14) is concavely domed, and the shoulder surface (18) of the receiving bore (3) in the cylinder head (4) is convexly domed.

## Revendications

1. Soupape d'injection de carburant (2) comprenant un boîtier de soupape (14), le boîtier de soupape (14) comprenant au moins une première surface d'épaulement (16) côté sortie, laquelle s'applique sur une deuxième surface d'épaulement (18) d'un alésage de réception (3) dans une culasse (4), une surface d'appui (24) étant définie par les surfaces d'épaulement (16, 18),
**caractérisée**
**en ce que** la surface d'appui (24) est une hypersurface de second ordre dans l'espace tridimensionnel,
**en ce qu'**un premier angle d'inclinaison (α) de la première surface d'épaulement (16) côté sortie du boîtier de soupape (14) est inférieur à un deuxième angle d'inclinaison (β) de la deuxième surface d'épaulement (18) de l'alésage de réception (3) dans la culasse (4), et
**en ce que** la surface d'appui (24) est une surface partielle (30) de la deuxième surface d'épaulement (18) de l'alésage de réception (3) dans la culasse (4), la surface partielle (30) étant inclinée d'un angle d'inclinaison (δ) par rapport à la deuxième surface d'épaulement (18) de l'alésage de réception (3) dans la culasse (4).

2. Soupape d'injection de carburant (2) selon la revendication 1,
**caractérisée**
**en ce qu'**un premier vecteur normal (27) à la surface d'appui (24) est orienté non parallèlement à un axe longitudinal (26) de la soupape d'injection de carburant (2).

3. Soupape d'injection de carburant (2) selon la revendication 2,
**caractérisée**
**en ce qu'**un deuxième vecteur normal (28) à la première surface d'épaulement (16) côté sortie du boîtier de soupape (14) et un troisième vecteur normal (29) à la deuxième surface d'épaulement (18) de l'alésage de réception (3) sont orientés non parallèlement l'un à l'autre.

4. Soupape d'injection de carburant (2) selon la revendication 2 ou 3,
**caractérisée**
**en ce que** le vecteur normal (27) à la surface d'appui (24) forme avec l'axe longitudinal (26) de la soupape d'injection de carburant (2) un angle aigu (γ) qui est inférieur à 45°.

5. Soupape d'injection de carburant (2) selon l'une quelconque des revendications 1 à 4,
**caractérisée**
**en ce que** la surface d'appui (24) est sphérique et/ou dans une large mesure conique.

6. Soupape d'injection de carburant (2) selon la revendication 1 ou 5,
**caractérisée**
**en ce que** la surface d'épaulement (16) du boîtier de soupape (14) est de courbure concave et la surface d'épaulement (18) de l'alésage de réception (3) dans la culasse (4) est de courbure convexe.
